# EUROPÄISCHE PATENTSCHRIFT

(11) **EP 1 242 780 B1**
(45) Veröffentlichungstag und Bekanntmachung des Hinweises auf die Patenterteilung: **26.11.2003**
(21) Anmeldenummer: 00972608.4
(22) Anmeldetag: 29.09.2000
(51) Int. Cl.: F27D 3/02, F27B 9/26

(54) **STOSSOFENSCHIENEN MIT PLATENFÖRMIGEN GLEITAUFLAGEN UND GLEITSCHUHEN**
PUSHER FURNACE RAILS WITH PLATE-SHAPED SLIDING SUPPORTS AND SLIDING SHOES
RAILS DE FOUR POUSSANT AVEC SUPPORTS DE GLISSEMENT EN FORME DE PLAQUES ET PATINS DE GLISSEMENT

(30) Priorität: 13.10.1999 DE 19949406
(43) Veröffentlichungstag der Anmeldung: 25.09.2002
(73) Patentinhaber: Otto Junker GmbH, 52152 Simmerath (DE)
(72) Erfinder: WAN, Gang, 58119 Hagen (DE)
(74) Vertreter: König, Werner, Dipl.-Ing.
(86) Internationale Anmeldenummer: DE0003453
(87) Internationale Veröffentlichungsnummer: WO01027548

(56) Entgegenhaltungen:
- EP-A- 0 108 047
- EP-A- 0 479 516
- EP-A- 0 543 101
- DE-A- 2 039 507
- DE-C- 925 950
- US-A- 1 851 913
- US-A- 4 412 816

## Beschreibung

Die Erfindung betrifft einen Stoßofen mit Schienen und mit darauf verschiebbar geführten Gleitschuhen, die das durch den Ofen zu transportierende Behandlungsgut tragen, wobei auf den Schienen plattenförmige Gleitauflagen vorgesehen sind, die unter Bildung von Stoßfugen aneinander gereiht und auf ihren Oberseiten mit in Längsrichtung der Schienen pfeilförmig verlaufenden Nuten zur Aufnahme von Materialabrieb versehen sind.

Stoßöfen werden zumeist zur Glühbehandlung von Barren, z.B. Aluminiumbarren, eingesetzt. Derartige Barren können mehrere Tonnen schwer sein und werden daher meist mit Hilfe hydraulischer Stoßvorrichtungen bewegt.

Aus der EP 0 108 047 B1 ist ein Stoßofen bekannt, dessen Schienen mit einer Vielzahl von Gleitelementen versehen sind. Diese Gleitelemente sind -jedes Gleitelement für sich- in flache hintereinander und nebeneinander liegende Ausnehmungen an der Oberfläche der Schienen eingesetzt und ragen aus der Oberfläche der Schienen heraus. Diese Gleitelemente können schräg zur Schienenlängsrichtung verlaufende Oberflächennuten zur Aufnahme von Materialabrieb aufweisen. Die plattenförmigen Gleitelemente bilden mit ihren kurzen Seiten, die normal zur Schienenlängsrichtung ausgebildet sind, glatte Stoßkanten für die auf den Gleitelementen verschiebbaren Gleitschuhe. Derartig glatte Stoßkanten sind nachteilig, da es beim Auftreffen der Gleitschuhe auf diese Kanten zu ruckartigen Bewegungen und damit kritischen Belastungen der Gleitschuhe und Gleitelemente kommen kann. Werden die Gleitelemente über den Stoßbereich zweier Schienen montiert, so besteht Bruchgefahr. Ein weiterer Nachteil obiger Ausführung besteht darin, dass Schienen und Gleitelemente getrennt hergestellt und eine Vielzahl an Gleitelementen pro Schiene aufwendig, z.B. mittels Schrauben, befestigt werden müssen.

Die Aufgabe der vorliegenden Erfindung besteht nun darin, einen Stoßofen der eingangs erwähnten Art zu schaffen, der bei einfachem Aufbau eine ruckfreie Verschiebung hochbelasteter Gleitschuhe ermöglicht.

Erfindungsgemäß wird demnach vorgeschlagen, den Stoßofen derart auszuführen, dass die Gleitauflagen jeweils die Schienen in ihrer Breite voll überdecken und die Stoßfugen pfeilförmig sind, wobei der Querschnitt der Stoßfugen im wesentlichen dem der Nuten entspricht. Durch die Ausbildung von Gleitelementen, die die ganze Schienenbreite überdecken und pfeilförmige Nuten aufweisen, werden ruckartige Stöße beim Auftreffen auf Gleitelemente deutlich verringert. Zudem wird durch pfeilförmige Stoßfugen ein breiter Übergangsbereich geschaffen, in dem sich eine Schiene gegenüber einer anderen kaum seitlich verschieben kann. Ruckartige Stöße aufgrund von Höhenunterschieden zwischen zwei Schienen werden durch den pfeilförmigen Übergangsbereich gemildert. Dadurch kann die Haltbarkeit von Schienen und Gleitschuhen deutlich heraufgesetzt werden.

Erfindungsgemäß ist ferner vorgesehen, dass die Gleitauflagen mit den Schienen verschraubt sein können. Diese Verschraubung bietet sich insbesondere bei hochwertigen Gleitauflagen an. Somit wird bei Bedarf nur die jeweils verschlissene Gleitauflage erneuert.

Erfindungsgemäß ist ferner vorgesehen, dass die Schienen und die Gleitauflagen jeweils einstückig miteinander verbunden sein können.

Erfindungsgemäß ist ferner vorgesehen, dass die Schienen und die Gleitauflagen jeweils einstückig miteinander als Gussstück verbunden sein können. Die einstückige Ausführung, z.B. in Form eines Gussstückes, ermöglicht eine einfache Herstellung, Montage und Entsorgung.

Erfindungsgemäß ist ferner vorgesehen, dass die Gleitauflagen aus Gussstahl sein können.

Schließlich kann der Stoßofen derart ausgeführt sein, dass die Spitzen der pfeilförmigen Nuten der Gleitauflagen gegen die Transportrichtung gerichtet sind. Dadurch wird die Aufnahme und das Austragen von Materialabrieb verbessert.

Nachstehend wird eine Ausführungsform des erfindungsgemäßen Stoßofens anhand zweier Zeichnungen beschrieben.

Es zeigt
- Fig. 1:: einen erfindungsgemäßen Stoßofen schematisch im Querschnitt und
- Fig. 2:: eine Schiene mit aufgesetztem Gleitschuh.

Figur 1 zeigt einen Stoßofen 1 mit einer Ofenkammer, in der zu beiden Seiten Heizungsbrenner 2 angeordnet sind. Der Stoßofen ist mit einem mittig angebrachten Deckenventilator 3 und Gasleitblechen 4 für die Umwälzung der Ofengase versehen. Auf dem Boden 5 des Stoßofens 1 sind zweireihig auf Stützen 6 Schienen 7 mit Gleitauflagen 8 angebracht, die in die beidseitig durch die Gasleitbleche 4 vor den Heizungsbrennern 2 geschützte Zone hineinragen. Gleitschuhe 9, die das zu behandelnde barrenförmige Gut 10 tragen, sind auf den Schienen 7 mit den Gleitauflagen 8 in Schienenlängsrichtung verschiebbar gelagert.

Figur 2 zeigt eine U-förmige Schiene 7, auf der eine plattenförmige Gleitauflage 8 montiert ist, deren Breite größer als die Breite der Schiene 7 ist, so dass sich zu beiden Längsseiten der Schiene 7 je ein überstehender Flansch 11 bildet, unter welchen zu beiden Seiten ein über die Gleitauflage 8 gleitender Gleitschuh 9 greift. Der Bereich des Gleitschuhs 9, der auf der Gleitauflage 8 aufliegt, ist im wesentlichen quaderförmig ausgebildet. Anstelle einer Gleitauflage 8 pro Schiene 7 können auch mehrere Gleitauflagen 8 in Reihe montiert sein. Eine derartige Gleitauflage 8 kann zudem über den Stoß zweier Schienen 7 hinweg befestigt sein. Auf der Oberseite der Gleitauflagen 8 befinden sich Nuten 12 zum Austragen von Materialabrieb. Diese Nuten 12 sind pfeilförmig gegen die Transportrichtung ausgebildet, damit ein über die Gleitauflagen 8 gleitender Gleitschuh 9 nicht ruckartig beim Auftreffen auf eine Nutenkante belastet wird. Aus dem gleichen Grunde sind auch die beiden Enden 13, 14 der Gleitauflage 8 derart ausgebildet, dass sie mit den Enden der Gleitauflage einer hier nicht dargestellten voroder nachgeordneten gleichartigen Schiene ebenfalls eine pfeilförmige Nut bilden.

## Patentansprüche

1. Stoßofen mit Schienen (7) und mit darauf verschiebbar geführten Gleitschuhen (9), die das durch den Ofen zu transportierende Behandlungsgut tragen, wobei auf den Schienen (7) plattenförmige Gleitauflagen (8) vorgesehen sind, die unter Bildung von stoßfugen aneinander gereiht und auf ihren Oberseiten mit in Längsrichtung der Schienen (7) pfeilförmig verlaufenden Nuten (12) zur Aufnahme von Materialabrieb versehen sind,
**dadurch gekennzeichnet,**
**dass** die Gleitauflagen (8) jeweils die Schienen (7) in ihrer Breite voll überdecken und die stoßfugen pfeilförmig sind, wobei der Querschnitt der Stoßfugen im wesentlichen dem der Nuten (12) entspricht.

2. Stoßofen nach Anspruch 1, **dadurch gekennzeichnet, dass** die Gleitauflagen (8) mit den Schienen (7) verschraubt sind.

3. Stoßofen nach Anspruch 1, **dadurch gekennzeichnet, dass** die Schienen (7) und die Gleitauflagen (8) jeweils einstückig miteinander verbunden sind.

4. Stoßofen nach Anspruch 3, **dadurch gekennzeichnet, dass** die Schienen (7) und die Gleitauflagen (8) jeweils einstückig miteinander als Gussstück verbunden sind.

5. Stoßofen nach einem der Ansprüche 1 bis 4, **dadurch gekennzeichnet, dass** die Gleitauflagen (8) aus Gussstahl sind.

6. Stoßofen nach einem der Ansprüche 1 bis 5, **dadurch gekennzeichnet, dass** die Spitzen der pfeilförmigen Nuten (12) gegen die Transportrichtung gerichtet sind.

## Claims

1. Pusher furnace with rails (7) and with sliding shoes (9) which are guided displaceably on these and carry the treatment material to be transported through the furnace, plate-shaped sliding supports (8) which are lined up forming joints and which are provided on their top sides with grooves (12), running in an arrow-shaped manner in the longitudinal direction of the rails (7), for receiving material abrasion, being provided on the rails (7),**characterized in that** the sliding supports (8) in each case fully cover the rails (7) over their width and the joints are arrow-shaped, the cross section of the joints corresponding essentially to that of the grooves (12).

2. Pusher furnace according to Claim 1, **characterized in that** the sliding supports (8) are screwed to the rails (7).

3. Pusher furnace according to Claim 1, **characterized in that** the rails (7) and the sliding supports (8) are in each case connected to one another in one piece.

4. Pusher furnace according to Claim 3, **characterized in that** the rails (7) and the sliding supports (8) are in each case connected to one another in one piece as a casting.

5. Pusher furnace according to one of Claims 1 to 4, **characterized in that** the sliding supports (8) are made of cast steel.

6. Pusher furnace according to one of Claims 1 to 5, **characterized in that** the tips of the arrow-shaped grooves (12) are directed towards the direction of transport.

## Revendications

1. Four poussant doté de glissières (7) et de coulisseaux (9) mobiles transportant les matériaux à traiter au cours de leur passage dans le four, sachant que les glissières (7) comportent des patins de glissement (8) en forme de plaques, juxtaposés en laissant des joints et comportant sur leurs faces supérieures des gorges (12) en forme de flèches dans le sens longitudinal des glissières (7) et destinées à recueillir les produits d'abrasion du matériau,
**caractérisé en ce que**
les patins de glissement (8) recouvrent entièrement les glissières (7) respectivement dans le sens de leur largeur et que les joints sont en forme de flèches, sachant que la section des joints correspond, pour l'essentiel, à celle des gorges (12).

2. Four poussant selon la revendication 1, **caractérisé en ce que** les patins de glissement (8) et les glissières (7) sont assemblés par boulonnage.

3. Four poussant selon la revendication 1, **caractérisé en ce que** les glissières (7) et les patins de glissement (8) sont assemblés pour former une pièce monobloc.

4. Four poussant selon la revendication 3, **caractérisé en ce que** les glissières (7) et les patins de glissement (8) sont assemblés pour former une pièce moulée monobloc.

5. Four poussant selon l'une des revendications 1 à 4, **caractérisé en ce que** les patins de glissement (7) sont réalisés en acier moulé.

6. Four poussant selon l'une des revendications 1 à 5, **caractérisé en ce que** les pointes des gorges (12) en forme de flèches sont dirigées dans la direction opposée au transport.
